# FASCICULE DE BREVET EUROPEEN

(11) **EP 0 017 630 B1**
(45) Date de publication et mention de la délivrance du brevet: **19.10.1983**
(21) Numéro de dépôt: 80830018.0
(22) Date de dépôt: 27.03.1980
(51) Int. Cl.: E04G 11/12

(54) **Système de coffrage pour la coulée de murs ou cloisons en béton et procédé pour l'assemblage de ce système**
Schalungssystem für das Schütten von Mauern oder Wänden aus Beton und Verfahren zum Zusammensetzen dieses Systems
Shuttering system for casting concrete walls or partitions, and process for realizing this system

(30) Priorité: 28.03.1979 IT 6764379
(43) Date de publication de la demande: 15.10.1980
(73) Titulaire: Barale, Giuseppe, I-12088 Roccaforte Mondovi (Cuneo) (IT)
(72) Inventeur: Barale, Giuseppe, I-12088 Roccaforte Mondovi (Cuneo) (IT)
(74) Mandataire: Saconney, Piero

## Description

L'invention concerne un système de coffrage pour la coulée d'un mur ou cloison en béton et un procédé pour l'assemblage de ce système, dans lesquels deux parois planes opposées qui définissent entre elles une cavité de coulée sont constituées par des panneaux jointifs fixés sur des longerons horizontaux par des organes de fixation à enfoncement, lesdits longerons étant supportés par des montants verticaux pourvus de moyens qui permettent de régler l'aplomb et l'écartement des parois.

D'après le US-A-4 033 544, on connaît déjà des systèmes correspondant au préambule de la revendication 1 et qui permettent de réaliser un procédé d'assemblage correspondant au préambule de la revendication 7. Selon ce document les montants et les longerons sont des profils métalliques. Les longerons sont fixés aux montants par un système de plaques de serrage munies de boulons. Les têtes des boulons sont retenues dans des rainures longitudinales en T des longerons. Les montants présentent des ailes latérales qui, grâce aux boulons, sont serrées entre les plaques et les longerons. Dans ceux-ci sont incorporées des lattes de bois qui reçoivent des clous de fixation des panneaux.

La structure du US-A-4 033 544 se prête à l'assemblage de grands segments de paroi hors du chantier, par exemple dans un atelier. Bien que le système de fixation par plaques de serrage et boulons permette un ajustement des positions réciproques des longerons et des montants cette structure demanderait toutefois, si on devait l'assembler sur chantier, un travail long et malaisé, étant donné le grand nombre de boulons que les installateurs devraient serrer.

Il est aussi connu selon le FR-A-742 964 d'utiliser, pour constituer les parois de la cavité de coulée, des panneaux qui sont fixés directement aux faces intérieures des montants. Ces panneaux, qui peuvent être en bois, ont une longueur variable et sont divisés en deux ou plusieurs parties jointives. Ces parties sont reliées par des joints verticaux, tels que par exemple des charnières ou des emboîtements. Cette division des panneaux vise à permettre leur transport sous un faible encombrement. Il est toutefois évident que des joints verticaux, tels que des charnières ou des emboîtements, d'une part rendent ces panneaux coûteux, d'où la nécessité de les réutiliser autant que possible, et d'autre part constituent autant de points faibles, c'est-à-dire des endroits où les panneaux sont susceptibles de céder sous la poussée latérale hydrostatique du béton fluide, à moins qu'on n'adopte des des joints très robustes et donc coûteux. La présence de ces points faibles n'a pas beaucoup d'importance dans le cas de panneaux de hauteur limitée. Ces panneaux ne permettent toutefois que de couler un mur ou cloison par reprises successives de cette hauteur limitée.

Selon le FR-A-1 478 907 les inconvénients ci-dessus sont éliminés en partie en utilisant des panneaux métalliques allongés disposés horizontalement et qui sont appliqués les uns au-dessus des autres contre les montants. Les panneaux sont assujettis aux montants au moyen d'un système d'accrochage assez complexe qui leur permet de coulisser horizontalement. Dans ce cas également on utilise des panneaux spéciaux et donc coûteux, que l'on a tout intérêt à réutiliser autant que possible.

Cette solution présente encore un autre inconvénient: les longueurs des murs que l'on peut obtenir sont dictées par les longueurs des panneaux disponibles. Or, étant donné qu'il s'agit de panneux spéciaux, il ne serait pas économique de prévoir toute une gamme de panneaux d'un grand nombre de longueurs différentes.

Les systèmes des FR-A-742 964 et FR-A-1 478 907 ont en commun l'inconvénient de ne pas permettre, d'une part, l'utilisation de panneaux économiques, tels que les planches de bois utilisées couramment dans l'industrie du bâtiment, et d'autre part de ne pas permettre l'utilisation de panneux destinés à être laissés sur place, après la prise du béton, pour constituer un revêtement du mur ou de la cloison, tel qu'un revêtement d'isolation thermique et/ou phonique.

Le but de l'invention est celui de réaliser un système qui permette d'une part l'utilisation de panneaux économiques, tels que des planches de bois, et d'autre part l'utilisation de panneaux destinés à être laissés sur place, et ceci en permettant en même temps la coulée de murs ou de cloisons de n'importe quelle longueur.

L'invention, telle qu'elle est caractérisée dans les revendications 1 et 7, permet d'atteindre ce but grâce au fait que les longerons permettent la fixation côte à côte de panneaux très économiques, tels que des planches de bois. Ceci permet de prévoir, à peu de frais, un grand assortiment de panneaux de largeurs différentes, en éliminant de ce fait la difficulté d'obtention des longueurs de mur ou de cloison voulues.

Les longerons, dont le nombre et la distribution peuvent être choisis de la manière qui convient le plus, permettent de transférer convenablement la poussée hydrostatique du béton fluide aux montants. En plus, l'espacement de ces derniers peut être choisi d'un façon arbitraire, étant donné que cet espacement ne dépend pas de la largeur des panneaux.

L'invention sera exposé dans ce qui suit avec plus de détails en faisant référence aux dessins qui représentent une forme de réalisation préférée et quelques variantes.

Sur les dessins:
la figure 1 est une vue en perspective d'un système de coffrage appliqué à la réalisation d'un ensemble de murs ou de cloisons;
la figure 2 est une vue en perspective éclatée, à plus grande échelle, d'une partie du système de la figure 1;
la figure 3 est une vue en perspective d'une partie inférieure d'un montant du système et d'un trépied de soutien de ce montant;
la figure 4 est une vue en perspective qui représente avec plus de détails la façon dont on réalise la liaison entre les montants et les panneaux du système;
la figure 5 est une vue de dessus cfun montant, de son trépied de soutien et d'une traverse inférieure associée au montant;
la figure 6 est une vue en perspective d'une patte d'accrochage utilisée pour assujettir à un montant un longeron dy système;
la figure 7 est une coupe transversale exécutée, à plus grande échelle, dans le plan indiqué par la ligne VII-VII de la figure 1;
la figure 8 est une vue en perspective d'une bride pour la fixation de panneaux consécutifs à un longeron;
la figure 9 est une vue en perspective de la partie inférieure d'un montant et de la partie d'extrémité correspondante d'une traverse inférieure;
la figure 10 est une coupe transversale, semblable à la figure 7, d'une partie inférieure du système, dans laquelle est représentée une variante de la disposition des longerons, et dans laquelle est représenté en outre un chariot susceptible d'être engagé avec une traverse inférieure pour obtenir la translation d'une paroi de pannaux vers l'autre;
la figure 11 est une vue en perspective à plus grande échelle d'une zone d'angle telle que celle entourée du cercle XI de la figure 1;
la figure 12 est une vue en perspective à plus grande échelle d'un élément de butée utilisé dans une liaison d'angle comme celle de la figure 11, et
la figure 13 est une vue en perspective d'un longeron en équerre utilisable dans une zone d'angle.

Les différentes parties du système de coffrage représenté ainsi qui leurs détails sont décrits ci-dessous, en faisant référence aux dessins; au cours de l'exposé le procédé d'assemblage de ce système est aussi décrit.

Préalablement à la coulée d'un mur ou d'une cloison en béton, on pose sur une semelle ou autre surface de base préconstituée, une paire de planches de bois 10 et 12 (figures 1, 2 et 7), parallèles et espacées l'une de l'autre. Les deux planches 10 et 12 sont disposées à une distance prédéterminée l'une de l'autre et avec la planche 10 parallèle et située à une distance prédéterminée par rapport à la ligne de base LB d'une face du mur ou de la cloison à couler.

Sur les planches 10 et 12 on place, à des intervalles prédéterminés ou voulus, des trépieds 14 (figures 1 à 5).

Chaque trépied 14 est constitué par un châssis de profilés qui, vu de côté, présente une conformation en triangle rectangle. Le côté inférieur, sensiblement horizontal, du triangle est défini par une paire d'éléments 16, l'autre côté, sensiblement vertical, est défini par une paire d'éléments 18, et le côté oblique est défini par une paire d'éléments 20 ou contrefiches. Les zones d'angle de liaison des éléments 16 et 18 sont posées sur la planche 10. Chacun des éléments 18 est muni d'une jambe latérale 22. Les deux jambes 22 prennent également appui sur la planche 10 et servent à empêcher le trépied 14 de basculer de côté.

La zone d'angle de liaison des éléments 16 et 20 est munie d'un pied 24 pourvu d'une vis de réglage 26. La vis 26 sert à régler l'aplomb des éléments 18, dans un but qui sera mieux éclairci par la suite.

Les trépieds 14 sont placés sur les planches 10, 12 de façon qu'ils se trouvent autant que possible alignés.

Après que la pose des trépieds 14 a été accomplie, à chacun d'eux on associe un montant 28 (figures 1 à 5, 7, 9 et 10).

Chaque montant 28 comprend un élément profilé en U tôle robuste, indiqué par 30. Aux ailes de cet élément est soudée une structure de renfort en treillis 32.

Aux ailes de l'élément 30 sont soudés des organes d'accrochage latéraux 34 qui s'engagent dans des organes d'accrochage correspondants 36 des éléments parallèles 18 du trépied 14. L'accrochage réciproque des organes 34 et 36 est réalisé de façon à maintenir le montant 28 dans une position dressée dans laquelle la face extérieure plane 38 de l'élément profilé 30 est parallèle aux éléments 18. Les éléments 18 portent en outre, près des organes d'accrochage 36 situés le plus en haut, des crochets pivotants respectifs 40 qui sont destinés à s'engager sur les organes d'accrochage 34 pour rendre plus solide la liaison entre le montant 28 et sont trépied 14.

Chaque montant 28 a une longueur un peu plus grande que la hauteur de mur ou de la cloison à réaliser (3,25 m par exemple).

Lorsque les montants 28 ont été fixés aux trépieds 14 de la façon décrite ci-dessus, on règle l'aplomb transversal de ces montants 28 au moyen des vis 26 associées aux pieds 24. Par aplomb transversal on entend l'aplomb dans un plan vertical normal à ladite ligne de base LB (figure 1).

Dans l'âme de chaque élément profilé 30, c'est-à-dire dans sa paroi qui définit la face plane 38, est ménagée une série de fentes transversales disposées par paires. Les fentes de chaque paire sont indiquées par 42a et 42b. Le pas des fentes 42a, d'une part, et le pas des fentes 42b, d'autre part, sont constants. L'écartement entre les fentes 42a, 42b de chaque paire a une valeur prédéterminée, qui sera spécifiée plus loin.

Les fentes 42a, 42b constituent des formations to fixation A ces formations il ₈₈1 possible d'associer, selon la disposition réputée la plus convenable, des pattes d'accrochage 44, visibles sur les figures 2, 4, 7 et 10 dans la position installée et dont une est représentée avec plus de détails à la figure 6. Les pattes d'accrochage 44 sont en tôle pliée de façon à ce qu'elles présentent un logement 46 sensiblement en forme de U, ayant en coupe transversale une forme équarrie permettant de recevoir un profil de section correspondante. Le logement 46 est défini, entre autres, par une paire de joues en tôle 48 et 50. L'extrémité libre de la joue 50 est pliée d'équerre vers l'extérieur pour former une languette plane 52 qui est percée d'un trou 54.

L'installation d'une patte d'accrochage 44 est effectuée en introduisant la languette 52 dans la fente 42a ou 42b sélectionnée, de façon à ce que la joue 50 soit appliquée contre la face plane 38 et que le trou 54 se trouve du côté de la face intérieure de l'âme de l'élément profilé 30. Le trou 54, dans cette position, reçoit une cheville de retenue 56. Les pattes 44 dans la condition installée sont clairement visibles sur les figures 7 et 10. Dans ces conditions les logements 46 sont ouverts vers le haut.

On dispose des pattes 44 le long des montants 28 à des intervalles arbitraires convenables, de 30 cm à 80 cm par exemple, ainsi qu'il est représenté entre autres à la figure 7.

Lorsque les pattes 44 ont été fixées, on introduit dans les logements 46 de celles-ci des longerons 58, visibles sur les figures 1, 2, 4, 10 et 11.

Chaque longeron 58 comprend un fer en C 60 à faces extérieures planes et parallèles entre elles. La cavité du fer 60 est remplie par une latte équarrie en bois ou matière tendre analogue. La latte 62 est retenue dans le fer 60 au moyen de clous ou de vis tels que 64. La latte 62 présente une face accessible, indiquée par 66, qui correspond à la face ouverte du fer 60 et qui se trouve au même niveau que les bords des ailes de ce dernier.

La section transversale des longerons 58 est de préférence carrée à faces planes, ainsi que représenté, et l'écartement des joues 48, 50 des pattes 44 correspond à la longueur du côté de la section des longerons 58. Les deux joues 48, 50 ont par contre une hauteur plus grande que la longueur dudit côté, pour pouvoir recevoir dans chaque logement 46 au moins deux longerons 58 superposés.

Les longerons 58 ont une longueur convenable, de 2 à 4 m par exemple, de façon à ce qu'ils puissent s'étendre au moins entre deux montants 28 adjacents et disposés à une distance raisonnable l'un de l'autre.

Au moyen des longerons 58 insérés dans les pattes 44, on relie de cette façon les montants 28 adjacents au moins deux par deux, et ceci par intervalles dans le sens de la hauteur des montants. Lorsque la liaison d'une paire de montants 28 a été réalisée de cette façon, on Beul peliey uh montant 199 adjacent ulténeur en insérant dans le logement 46 d'une patte 44, déjà occupé par un longeron 58, une extrémité d'un autre longeron 58 superposé, ainsi qu'il est représente en figure 4. Vers son autre extrémité, ce dernier longeron 58 pourra être superposé, dans une même patte 44, à un autre longeron 58 de liaison à un montant 28 encore successif de la série. Selon une alternative, cette autre extrémité pourra être appliquée sur le fond du logement 46 d'une patte 44. Dans cette alternative, une patte 44 dans laquelle se trouvent deux longerons 58 superposés sera fixée dans la fente inférieure 42a d'une paire de fentes d'un montant 28, tandis qu'à son autre extrémité de longeron 58 supérieur sera supporté par le fond du logement 46 d'une patte 44 fixée dans une fente supérieure 42b d'une paire de fentes situées au même niveau de la paire de fentes du montant 28 adjacent.

En tous cas, la disposition des longerons 58 pour relier entre eux les différents montants 28 de la série peut être choisie de la façon réputée la plus convenable.

Grâce à la liaison des montants 28 au moyen des longerons 58 on obtient comme premier résultat celui de parfaire l'alignement des montants 28, et ceci grâce à l'encastrement plutôt précis des longerons 58 dans les logements 46. Lorsque cet alignement a été réalisé on pourra régler ultérieurement l'aplomb transversal au moyen des vis 26, si cela devait s'avérer nécessaire.

Lorsque l'alignement des montants 27 a été réalisé, les faces planes 67 des longerons 58 opposées à celles tournées vers les faces 38 des montants définissent à leur tour un plan vertical.

Les longerons horizontaux 58, grâce à la façon dont ils sont reçus dans les logements 46 des pattes 44, peuvent coulisser suivant leur direction longitudinale. Les longerons 58 n'ont donc pas une position imposée par rapport aux montants 28. Ceci permet d'une part de choisir à discrétion la distance entre les montants 28 consécutifs et d'autre part de ne pas faire dépasser les longerons 58 par rapport à la position dans laquelle un mur ou une cloison doit se terminer, par exemple pour se raccorder à un mur ou cloison disposé à 90° ou pour exécuter sans discontinuité de coulée un mur ou une cloison diposé à 90°.

Dans les figures 4 et 7 les longerons 58 sont installés avec leurs faces 66 en matière tendre (bois de la latte 62) tournées vers le haut.

Lorsque la structure composée des montants 28 et des longerons 58 décrite ci-dessus a été formée, on forme ensuite une première paroi P (figures 1, 7 et 10) de délimitation de la cavité de coulée du béton. Pour constituer cette paroi P on plaque des panneaux consécutifs 68 contre les faces planes 67 des longerons 58. Les panneaux 68 sont disposés verticalement, tandis que leur largeur horizontale put être choisie à discrétion. On peut utiliser des panneaux 68 en n'importe quelle matière convenable et notamment des simples planches de bois du type usuel utilisé pour la réalisation des coffrages.

Chaque fois qu'un panneau 68 a été plaqué contre les longerons 58, on le fixe à ces longerons au moyen de brides 70, visibles sur les figures 2 et 4 et dont une est représentée en détail à la figure 8.

Chaque bride 70 est constituée par un élément en tôle découpé et plié. Cet élément comprend un aile 72 susceptible d'être appliquée sur la face supérieure accessible 66 de la latte 62. L'aile 72 est percée d'un trou 74 (ou de plusieurs trous) pour le passage d'un clou 76 ou organe analogue, susceptible d'être enfoncé dans le bois ou autre matière tendre de la latte 62. L'aile 72 est reliée, au moyen d'un gousset triangulaire 75 plié d'équerre, à un voile 77 disposé dans un plan perpendiculaire à celui de l'aile 72. Le voile 77 se termine, à son extrémité opposée au gousset 74, par un couple de rebords 78a, 78b pliés à angle droit par rapport au voile 77 et des deux côtés de celui-ci.

Pour retenir un panneau 68 plaqué contre les faces planes 67 des longerons 58, on place sur chaque longeron 58 une bride 70, ainsi que représenté en figure 4, de façon à ce que le rebord 78a enserre le panneau 68 entre ledit rebord 78a et la face 67, et que le voile 77 soit plaqué contre le chant du panneau 68. Dans ces conditions on enfonce le clou 76 dans la latte 62. On plaque le panneau 68 successif contre les faces 67 en l'insérant entre celles-ci et le rebord 78b de la bride 70. De cette façon le voile 77 s'étend dans le jour vertical existant entre les deux chants des panneaux 68 contigus et jointifs.

L'assemblage de la première paroi P du coffrage est terminé lorsque les panneaux jointifs 68 ont été fixés sur toute la longueur de mur ou de la cloison à couler.

Le choix d'un matériau économique, tel que le bois, pour les panneaux 68 permet de disposer de tout un assortiment de ces panneaux de largeurs différentes, pour permettre la réalisation d'une paroi formée de panneaux 68 ayant exactement la même longueur que le mur ou la cloison à couler.

Le démontage ultérieur de la paroi formée de panneaux 68, après la prise du béton, peut être effectué d'une façon simple en enlevant les clous 76, après quoi les panneaux 68 et les brides 70 peuvent être récupérés.

Pour compléter le coffrage de coulée d'un mur ou d'une cloison il faut réaliser une deuxième paroi de panneaux 68, opposée à celle décrite ci-dessus. Cette deuxième paroi est indiquée par P₂ sur les figures 1, 7 et 10.

Dans ce but on utilise une deuxième série de montants 80 semblables aux montants 28, mais auxquels on n'associe pas de trépieds de soutien tels que 14. On relie les montants 80 entre eux au moyen de longerons, toujours référencés 58, qui sont accrochés dans des pattes d'accrochage, toujours référencées 44. Pour les mêmes motifs exposés ci-dessus, l'encastrement des longerons 58 dans les pattes 44 assure l'alignement des montants 80, en réalisant un châssis assez rigide et plan, même si les montants 80 sont dépourvus de trépieds de soutien. A ce châssis on fixe des panneaux 69, analogues aux précédents, au moyen de brides telles que 70, en constituant de cette façon la deuxième paroi P₂ du coffrage.

La deuxième paroi P₂ peut être construite directement à une distance de la première P correspondant à l'épaisseur d'un mur à obtenir dans la mesure où cette distance est telle qu'elle permet de passage d'une personne entre les deux parois P₁, P₂ par exemple s'il s'agit de couler un mur en béton sans fers d'armature.

Dans le cas le plus fréquent, toutefois, après la réalisation de la première paroi P₁ on met en place les fers d'armature (non représentés) et on fixe aux panneaux 68 de la première paroi Pₗ, dans les positions voulues, des cadres éventuels (non représentés) de délimitation des ouvertures des portes, des fenêtres et d'autres cavités, pour le passage de canalisations par exemple. Dans ce cas il convient mieux de réaliser la deuxième paroi P₂ dans une position éloignée de la première Pₗ. Dans ce but, après que la première paroi P₁ a été formée on place au sol, en alignement transversal avec ses montants 28, des éléments transversaux respectifs ou traverses inférieures 82 (figure 1, 2, 4, 5, 7, 9 et 10).

Chaque traverse 82 est constituée par un élément métallique profilé en U renversé dont l'âme est percée d'une série de trous 84 espacés d'un pas d₁ (figure 5). A son autre extrémité l'âme de l'élément 82 est percée d'une paire de trous 86 espacés d'une distance d₂ inférieure à d₁.

Les parties inférieures des montants 28 et 80 présentent des ouvertures 88 pour le passage d'une traverse 82 qui est fixée à l'intérieur de ces ouvertures aux éléments profilés 30 des montants 28 et 80. Ainsi qu'il est mieux visible sur la figure 9, un fer en L transversal supérieur 90 et un fer en U transversal inférieur 92 assurent ladite fixation. La traverse 82 étant passée au travers des ouvertures 88 des deux montants 28 et 80, on fixe les montants 28 et 80 à la traverse 82 en utilisant des organes de fixation 94, dont l'une est visible à la figure 9. Chacun de ces organes 94 comprend une broche 96, de préférence tronconique, qui peut être engagée sélectivement dans les trous 84 ou dans les trous 86 et dont l'extrémité peut être logée dans le creux du profilé en U 92. La broche 96 est pourvue d'une tête 98 en L couché, dont une branche 100 est susceptible d'être accrochée au fer 90, le tout comme représenté sur les figures 7 et 10.

On comprendra que le choix des trous 84, d'une part, et 86, d'autre part, établit l'écartement entre les deux parois Pₗ, P₂ du coffrage, c'est-à-dire l'épaisseur de mur ou de la cloison que l'on veut obtenir. Pour disposer d'une gamme de largeurs étendue, le pas d, des trous 84 peut être de 5 cm, tandis que l'écartement d₂ des deux trous 86 peut être de 2,5 cm. Ceci permet d'obtenir des épaisseurs de mur ou cloison échelonnées de 2,5 en 2,5 cm.

Pour construire la deuxième paroi P₂ dans une position très éloignée de la première paroi P, déjà construite et mise d'aplomb on fixe les montants 80, en position dressée, aux traverses 82, à l'aide des organes de fixation 94 et à une distance convenable de la première paroi Pₗ, ainsi qu'il est représenté en figure 10. Ensuite on construit la deuxième paroi P₂ de la façon décrite ci-dessus.

Par la suite on approche de la première paroi P, la structure de la deuxième paroi P₂. Si la structure de la deuxième paroi P₂ est très lourde, on accouple les extrémités correspondantes des traverses 82 à un chariot 102 (figure 10) muni d'un galet de roulement 104 et qui comprend un coulisseau 106 susceptible d'être déplacé verticalement au moyen d'un dispositif à vis 108 et écrou. Le coulisseau 106 présente une double fourchette 110 dans laquelle peut être engagée l'extrémité de la traverse 82. Le déplacement de la deuxième paroi se fait alors avec les montants 80 soulevés du sol, par roulements des chariots 102 sur leurs galets 104. Au cours de ce rapprochement de la deuxième paroi P₂ de la première P₁, les traverses 82 sont introduites dans les ouvertures 88 des montants 28 (si elles n'avaient pas été déjà introduites au préalable), et sont ensuite verrouillées à l'aide des organes de fixation 94, de façon à ce que, à sa base, la face intérieure de la deuxième paroi P₂ se trouve à une distance de la face intérieure opposée de la première paroi P, égale à l'épaisseur de mur ou de la cloison à obtenir.

Les traverses 82, si on ne prenait pas des mesures appropriées, resteraient noyées dans la base de l'ouvrage en béton et ne pourraient pas être récupérées. Pour pouvoir les récupérer, on glisse autour de chaque traverse 82 un manchon 112 (figures 2, 7 et 10) en matière rigide, telle que de la tôle ou de la matière plastique par exemple. Avec le manchon 112 on glisse également autour de la traverse 82 une paire de douilles terminales 114 à bride. Les brides des douilles 114 sont destinées à assurer l'étanchéité contre les faces intérieures des deux parois de la cavité de coulée et le manchon 112, interposé entre les brides des douilles 114, est destiné à isoler la traverse 82 par rapport au béton.

Après que le coffrage aura été démonté, les manchons 112 resteront noyés dans le béton durci et les traverses 82 et les douilles 114 pourront être retirées.

Pour compléter la liaison transversale entre les deux parois P, et P₂ on relie enfin transversalement les parties supérieures des paires de montants 28 et 80.

Pour permettre cette liaison transversale, chaque montant 28 et 80 présente, à son sommet, une paire de broches 116, de préférence tronconiques (figures 1, 2, 4 et 7).

On relie les sommets des paires de montants 28 et 30, ainsi que représenté sur les figures 1, 2 et 7, au moyen de paires d'éléments transversaux ou traverses supérieures 118. Les traverses 118 sont identiques aux traverses inférieures 82 et présentent des trous 122 analogues aux trous 84 et 86 des traverses inférieures.

Les broches 116 sont susceptibles d'être engagées sélectivement dans les trous 122 de façon à obtenir également au sommet des deux parois P₁ et P₂ un écartement de leurs faces intérieures égale à l'épaisseur de mur ou de la cloison à obtenir.

Par ce réglage de l'écartement supérieur on obtient aussi l'aplomb de la deuxième paroi P₂, car la première paroi P avait déjà été mise d'aplomb précédemment.

A la figure 10 est représentée une variante de la disposition des longerons et de la fixation des panneaux a ces longerons. On y retrouve encore les pattes d'accrochage 44, mais les longerons, référencés 57a, sont encastrés dans ces pattes 44 avec leur face en matière tendre, référencée 66a, tournée vers le panneaux référencés 68a. Cette variante se prête à la fixation de panneaux 68a en matière tendre, telle que du bois, susceptible de recevoir des clous 76a enfoncés à partir de la face des panneaux 68a tournée vers la cavité de coulée. Les panneaux 68a peuvent être les planches de bois usuelles comme mentionné précédemment, mais la variante de la figure 10 se prête notamment à l'application de panneaux 68a destinés à faire partie intégrante du mur ou de la cloison, tels que par exemple des panneaux en matériau d'isolation thermique et phonique. Dans ce cas l'utilisation des brides 70 décrites ci-dessus ne serait pas possible, car ces brides 70 ne pourraient pas être enlevées, trandis qu'il est possible de déclouer les longerons 58a des panneaux 68a et de trancher ensuite au ras de ces panneaux les pointes en saillie des clous 76a.

Un système de coffrage tel que représenté se prête à la coulée, d'un seul coup, de plusieurs murs périmétraux et cloisons intérieures d'un étage d'un bâtiment, selon une disposition qui peut être déduite immédiatement de la figure 1.

Les coffrages correspondant aux divers murs ou cloisons seront tous réalisés de la façon décrite ci-dessus et reliés entre eux aux angles. En ce qui concerne les angles extérieurs, les longerons 58 peuvent faire saillie par rapport aux arêtes, ainsi qu'il est représenté en figure 11. Cette saillie est même souhaitable, car elle permet d'installer, sur les parties en saillie, des éléments de butée 124, dont un est représenté à la figure 12. Chaque élément de butée 124 comprend un tronçon de profilé en C 126 destiné à embrasser le longeron 58 et qui présente des trous 128 pour sa fixation au moyen de clous à la latte 62 en matière tendre. A l'une de ses extrémités, l'élément 124 comporte une paire d'ailettes d'épaulement 130 renforcées par des goussets 132 et destinées à être appliquées contre les longerons 58, à leurs croisements, pour s'opposer à la poussée du béton fluide sans que dans ce but la présence de montants, tels que 28 ou 80, à l'endroit de l'arête soit nécessaire.

En ce qui concerne les angles intérieurs, où les longerons 58 ne peuvent pas faire saillie par rapport aux panneaux d'angle, on utilise des éléments de raccordement ou longerons en equerre, tel que celui représenté à la figure 13, dont la structure est analogue à celle des longerons 58. Un élément tel que représenté à la figure 13 comprend deux tronçons de profilés en forme de C 60a, 60b, soudés entre eux à .angle droit et dans chacun desquels est insérée et fixée au moyen de clous une latte 62a et 62b en bois ou en une matière tendre similaire.

Sur les figures 11 et 13 les faces accessibles en matière tendre sont celles tournées vers le haut, pour permettre l'utilisation avec les brides 70.

Pour l'application à la variante de la figure 10, les faces accessibles seraient alors celles tournées vers les panneaux 68a.

## Revendications

1. Système de coffrage pour la coulée d'un mur ou cloison en béton, dans lequel deux parois planes opposées (Pₗ, P 2). qui définissent entre elles une cavité de coulée, sont constituées par des panneaux jointifs (68, 69, 68a) fixés sur des longerons (58, 58a) horizontaux par des organes de fixation à enfoncement (76, 76a), tels que des clous, lesdits longerons (58, 58a) étant supportés par des montants (28, 80) verticaux, caractérisé en ce que chaque montant (28, 80) présente, le long de sa face (38) tournée vers la cavité de coulée, une série de formations de fixation (42a, 42b) espacées auxquelles sont fixées à hauteur voulue des pattes d'accrochage (44) constituées par des éléments en tôle pliés qui présentent un logement (46) sensiblement en forme de U ayant en coupe transversale une forme correspondante à celle de deux longerons (58, 58a) superposés, ces pattes (44) ayant l'ouverture du logement (46) tournée vers le haut et une joue (50) du logement (46) plaquée contre ladite face intérieure (38) du montant (28, 80), les logements (46) des pattes (44) fixées sensiblement à un même niveau à deux montants (28, 80) consécutifs supportant au moins deux longerons (58, 58a) superposés en permettant à ces longerons (58, 58a) de coulisser les uns par rapport aux autres selon leur direction longitudinale, et les faces (66a, 67) tournées vers l'intérieur de la cavité de coulée des longerons (58, 58a) accrochés aux pattes (44) définissant un plan vertical commun, et en ce que les panneaux (68, 69, 68a) desdites parois (Pₗ, P₂) sont de forme allongée, disposés verticalement et de largeurs arbitraires, ces panneaux (68, 68a) étant appliqués côte à côte contre lesdites faces intérieures (66a, 67) des longerons (58, 58a) et fixés à ces longerons au moyen desdits organes de fixation (76, 76a).

2. Système de coffrage selon la revendication 1, caractérisé en ce que chacun des montants (28, 80) présente une paroi plane en tôle qui définit ladite face intérieure (38), que lesdites formations de fixation sont constituées par des fentes (42a, 42b) horizontales ménagées dans cette paroi et que les pattes (44) en tôle pliée comprennent una languette (52) repliée en équerre vers l'extérieur à partir de ladite joue (50) du logement (46), cette languette (52) étant introduite à travers les fentes (42a, 42b) et étant percée d'un trou (54) pour recevoir une cheville (56) de retenue derrière ladite paroi de tôle du montant (28, 80), et en ce que lesdites fentes (42a, 42b) sont disposées par paires dans lesquelles les deux fentes (42a, 42b) sont écartées l'une de l'autre, dans la direction longitudinale du montant (28, 80), d'une quantité égale à la dimension d'un longeron (58, 58a) dans cette même direction.

3. Système de coffrage selon la revendication 1 ou 2, caractérisé en ce que les longerons (58, 58a) comprennent un profilé en forme de C (60, 60a) dont le creux est rempli par une latte (62, 62a) en matière tendre dans laquelle lesdits organes de fixation (76, 76a) peuvent être enfoncés par sa face accessible (66, 66a) correspondant à la face ouverte du profilé en forme de C (60, 60a).

4. Système de coffrage selon la revendication 3, caractérisé en ce que les logements (46) des pattes (44) reçoivent les longerons (58a) avec lesdites faces accessibles (66a) des lattes (62a) tournées vers l'intérieur de la cavité de coulée, et que lesdits panneaux (68a) sont en une matière susceptible d'être traversée par lesdits organes de fixation (76u) pour permettre leur fixation directe sur les lattes (62a).

5. Système de coffrage selon la revendication 3, caractérisé en ce que les logements (46) des pattes d'accrochage (44) reçoivent les longerons (58) avec lesdites faces accessibles (66) des lattes (62) tournées vers le haut, et en ce que le système comprend en outre des brides de fixation (70) en tôle pliée, découpées de façon à ce qu'elles présentent une aile (72) qui est maintenue sur ladite face accessible (66), cette aile (72) étant percée d'au moins un trou (74) pour le passage d'un desdits organes de fixation (76), un voile (77) disposé dans un plan perpendiculaire à celui de l'aile (72) et passant à travers le jour formé entre les chants de deux panneaux (68) jointifs, et un couple de rebords (78a, 78b) pliés à angle droit par rapport au voile (77) de part et d'autre de celui-ci, ces rebords (78a, 78b) étant destinés à maintenir les deux panneaux (68) jointifs par les faces de ceux-ci tournées vers l'intérieur de la cavité de coulée.

6. Système de coffrage selon l'une quelconque des revendications précédentes, caractérisé en ce qu'il comprend des éléments de butée (124) fixés à des parties superposées et se croisant de deux longerons (58) qui font saillie par rapport à l'arête formée par deux parois de panneaux (68) faisant un angle entre elles, ces éléments de butée (124) comprenant une partie (126) profilée en forme de C qui est destinée à embrasser la partie en saillie de l'un des longerons (58), et des ailettes d'épaulement (130) destinées à être plaquées latéralement contre la partie en saillie de l'autre longeron (58).

7. Procédé pour l'assemblage d'un système de coffrage pour la coulée d'un mur ou cloison en béton, selon lequel, pour définir une cavité de coulée, on constitue deux parois planes opposées (P,, P_{z}) au moyen de panneaux jointifs (68, 69, 68a) supportés par des montants (28, 80), sur lesquels, lorsqu'ils ont été alignés, on accroche à leurs faces (38) tournées vers la cavité de coulée une pluralité de longerons (58, 58a) situés à des niveaux arbitraires différents, ces longerons (58, 58a) pouvant recevoir des organes de fixation à enfoncement (76, 76a) tels que des clous pour fixer les parois (Pₗ et P₂). caractérisé en ce que l'on effectue l'accrochage des longerons (58, 58a) aux montants (28, 80) au moyen de pattes (44), on place dans lesdites pattes (44) au moins deux longerons (58, 58a) superposés pouvant coulisser les uns par rapport aux autres selon leur direction longitudinale de telle sorte que les faces (66a, 67) des longerons (58, 58a) tournées vers la cavité de coulée définissent un plan vertical commun, et en ce que l'on constitue les deux parois (Pₗ, P₂) au moyen de panneaux (68, 68a) allongés, de largeurs arbitraires que l'on dispose verticalement côte à côte contre lesdites faces intérieures (66a, 67) des longerons (58, 58a) et que l'on fixe à ces derniers à l'aide dedits organes de fixation (76, 76a).

## Patentansprüche

1. Schalungssystem zum Gießen einer Mauer oder einer Trennwand aus Beton, bei welchem zwei einander gegenüberliegende ebene Wände (P" P_{z}), die zwischen sich einen Gießhohlraum begrenzen, durch aneinanderstoßende Platten (68, 69, 68a) gebildet werden, welche an waagrechten Längsträgern (58, 58a) durch eintreibbare Befestigungselemente (76, 76a), wie Nägel, befestigt sind, welche Längsträger (58, 58a) von vertikalen Ständern (28, 80) getragen werden, dadurch gekennzeichnet, daß jeder Ständer (28, 80) längs seiner Fläche (38), die dem Gießhohlraum zugekehrt ist, eine Reihe von voneinander in Abstand befindlichen Befestigungsausbildungen (42a, 42b) aufweist, an denen in der gewünschten Höhe Verankerungshaken (44) befestigt sind, welche durch Elemente aus gebogenem Blech gebildet werden, die einen Sitz (46) im wesentlichen in Form eines U aufweisen und im Querschnitt eine Form haben, die derjenigen der beiden einander über lagerten Längsträger (58, 58a) entspricht, bei welchen Haken (44) die Öffnung des Sitzes (46) nach oben gerichtet ist und eine Seitenwand (50) des Sitzes (46) gegen die erwähnte Innenfläche (38) des Ständers (28, 80) anliegt, wobei die Sitze (46) der Haken (44), die im wesentlichen in der gleichen Höhe an zwei aufeinanderfolgenden Ständern (28, 80) befestigt sind, mindestens zwei Längsträger (58, 58a) tragen, die einander überlagert sind und es den Längsträgern (58, 58a) ermöglichen, mit Bezug aufeinander in ihrer Längsrichtung zu gleiten, und die Flächen (66a, 67), die dem Inneren des Gießhohlraums der an den Haken (44) verankerten Längsträger (58, 58a) eine gemeinsame vertikale Ebene bilden, und daß die Platten (68, 69, 68a) der erwähnten Wände (P₁, P₂) von länglicher Form, vertikal angeordnet und von beliebiger Breite sind, welche Platten (68, 68a) Seite an Seite an den Innenflächen (66a, 67) der Längsträger (58, 58a) angebracht und an diesen Längsträgern mit Hilfe der erwähnten Befestigungselemente (76, 76a) befestigt sind.

2. Schalungssystem nach Anspruch 1, dadurch gekennzeichnet, daß jeder der Ständer (28, 80) eine ebene Wand aus Blech aufweist, die erwähnten Befestigungsausbildungen durch waagrechte Schlitze (42a, 42b) gebildet werden, die in dieser Wand vorgesehen sind, und daß die Haken (44) aus gebogenem Blech eine Zunge (52) aufweisen, die von der Seitenwand (50) des Sitzes (46) winkelig nach außen gebogen ist, welche Zunge (52) durch die Schlitze (42a, 42b) eingeführt werden und mit einem Loch (54) versehen ist zur Aufnahme einer Haltenadel (56) hinter der erwähnten Blechwand des Ständers (28, 80), und daß die Schlitze (42a, 42b) durch Paare gebildet werden, deren beide Schlitze (42a, 42b) sich voneinander in der Längsrichtung des Ständers (28, 80) in Abstand voneinander befinden und zwar um einen Betrag, der gleich der Abmessung eines Längsträgers (58, 58a) in der gleichen Richtung ist.

3. Schalungssystem nach Anspruch 1 oder 2, dadurch gekennzeichnet, daß die Längsträger (58, 58a) gebildet werden durch einen Profilstahl in Form eines C (60, 60a), dessen Hohlraum-jdurch eine Latte (62, 62a) aus nachgiebigem Material gefüllt ist, in welches die Befestigungsmittel (76, 76a) an der zugänglichen Fläche (66, 66a), die der offenen Fläche des Profilstahls in Form eines C (60, 60a) entspricht, eingetrieben werden können.

4. Schalungssystem nach Anspruch 3, dadurch gekennzeichnet, daß die Sitze (46) der Haken (44) die Längsträger (58a) so aufnehmen, daß die erwähnten zugänglichen Flächen (66a) der Latten (62a) zum Inneren des Gießhohlraums gerichtet sind, und daß die erwähnten Platten (68a) aus einem Material sind, das von den Befestigungsmitteln (76a) durchdrungen werden kann, um ihre direkte Befestigung auf den Latten (62a) zu ermöglichen.

5. Schalungssystem nach Anspruch 3, dadurch gekennzeichnet, daß die Sitze (46) der Verankerungshaken (44) die Längsträger (58) so aufnehmen, daß die zugänglichen Flächen (66) der Latten (62) nach oben gerichtet sind, und daß das System außerdem Befestigungszwingen (70) aus gebogenem Blech besitzt, die so gestanzt sind, daß sie einen Flügel (72) aufweisen, der auf der erwähnten zugänglichen Fläche (66) gehalten wird, welcher Flügel (72) mit mindestens einem Loch (74) für den Durchtritt eines der erwähnten Befestigungsmittel (76), ein Steg (77) in einer Ebene senkrecht zu derjenigen des Flügels (72) angeordnet ist und durch den zwischen den Kanten der aneinanderstoßenden Platten (68) gebildeten Schlitz hindurchtreten, und durch ein Paar von Leisten (78a, 78b), die mit Bezug auf den Steg (77) nach der einen und der anderen Seite desselben rechtwinkelig gebogen sind, welche Leisten (78a, 78b) dazu bestimmt sind, die beiden aneinanderstoßenden Platten durch die Flächen derselben zum Inneren des Gießhohlraums gerichtet zu halten.

6. Schalungssystem nach einem oder mehreren der vorangehenden Ansprüche, gekennzeichnet durch Widerlagerelemente (124), die an überlagerten Teilen befestigt sind und sich mit zwei Längsträgern (58) kreuzen, welche mit Bezug auf die Kante überstehen, die durch zwei Wände von Platten (68) gebildet wird, die einen Winkel zwischen sich bilden, welche Widerlagerelemente (124) einen C-förmigen profilierten Teil (126) aufweisen, der dazu bestimmt ist, den überstehenden Teil eines der Längsträger (58) zu umfassen, und Schulterflügel (130), die zur seitlichen Anlage an dem überstehenden Teil des anderen Längsträgers (58) bestimmt sind.

7. Verfahren für den Zusammenbau eines Schalungssystems zum Gießen einer Mauer oder einer Trennwand aus Beton bei welchem zur Bildung eines Gießhohlraums zwei ebene einander gegenüberliegende Wände (Pⱼ, P₂) mit Hilfe von aneinanderstoßenden Platten (68, 69, 68a) gebildet werden, die von Ständern (28, 80) getragen werden, an denen, wenn sie ausgefluchtet sind, an ihren Flächen (38), die dem Gießhohlraum zugekehrt sind, eine Anzahl Längsträger (58, 58a), die sich in beliebigen verschiedenen Höhen befinden, verankert werden, welche Längsträger (58, 58a) eintreibbare Befestigungselemente, wie Nägel, aufnehmen können, um die Wände (P und P 2) zu fixieren, dadurch gekennzeichnet, daß die Verankerung der Längsträger (58, 58a) an den Ständern (28, 80) mit Hilfe von Haken (44) geschieht, in diese Haken (44) mindestens zwei überlagerte Längsträger (58, 58a) gelegt werden, die mit Bezug aufeinander in ihrer Längsrichtung gleitbar sind derart, daß die Flächen (66a, 67) der Längsträger (58, 58a), die dem Gießhohlraum zugekehrt sind, eine gemeinsame vertikale Ebene bilden, und daß die beiden Wände (P₁, PZj mit Hilfe von länglichen Platten (68, 68a) von beliebiger Breite gebildet werden, die vertikal Seite an Seite an den Innenflächen (66a, 67) der Längsträger (58, 58a) angeordnet werden und an diesen letzteren mit Hilfe der erwähnten Befestigungselemente (76, 76a) befestigt werden.

## Claims

1. Shuttering system for casting a wall or concrete partition, in which two opposing flat surfaces (Pⱼ, P₂) which define between them a casting cavity are constituted by adjoining panels (68, 69, 68a) fixed to horizontal elongate members (58, 58a) by driven-in fixing members (76, 76a) such as nails, the said elongate members (58, 58a) being supported by vertical pillars (28, 80), characterised in that each pillar (28, 80) has a plurality of fixing formations (42a, 42b) along its face (38) facing into the casting cavity, to which formations are fixed, at a desired height, hook members (44) constituted by bent sheet steel elements which present an essentially U-shaped housing with a transverse section corresponding to that of two superimposed elongate members (58, 58a), the hook members (44) defining housings (46) which are open upwardly and a limb (50) of the housing (46) applied against the said interior face (38) of the pillar (28, 80), the housings (46) of the hook members (44) fixed substantially at the same level to two consecutive pillars (28, 80) supporting at least two superimposed elongate members (58, 58a) permitting these elongate members (58, 58a) to slide relative to each other longitudinally, and the faces (66a, 67) of the elongate members (58, 58a) engaged with the hook members (44), facing inwardly of the casting cavity, defining a common vertical plane, and in that the panels (68, 69, 68a) of the said surfaces (P₁, P₂) are elongate vertically and of arbitrary width, the panels (68, 68a) being fixed side by side against the said inner faces (66a, 67) of the elongate members (58, 58a) and being fixed to these elongate members by the said fixing members (76, 76a).

2. Shuttering system according to Claim 1, characterised in that each of the pillars (28, 80) has a plane sheet steel partition which defines the said interior face (38), the said fixing formations are constituted by horizontal slots (42a, 42b) formed in the partition and in that the bent sheet steel hook members (44) include a tongue (52) bent outwardly at right angles from the said limb (50) of the housing (46), the tongue (52) being passed through the slots (42a, 42b) and having a through hole (54) for receiving a retaining pin (56) behind the said sheet steel wall of the pillar (28, 80), and in that the said slots (42a, 42b) are located in pairs of which the two slots (42a, 42b) are spaced apart from each other longitudinally of the pillar (28, 80) by a distance equal to the dimension of an elongate member (58, 58a) in the same direction.

3. Shuttering system according to Claim 1 or Claim 2, characterised in that the elongate members (58, 58a) comprise C-sections (60, 60a) the channel of which is filled by a lath (62, 62a) of soft material in which the said fixing members (76, 76a) may be embedded through the accessible face (66, 66a) corresponding to the open face of the C-section (60, 60a).

4. Shuttering system according to Claim 3, characterised in that the housings (46) of the hook members (44) receive the elongate members (58a) with the said accessible faces (66a) of the laths (62a) facing inwardly of the casting cavity, and in that the said panels (68a) are of a material through which the said fixing members (76a) can pass to allow them to be fixed directly to the laths (62a).

5. Shuttering system according to Claim 3, characterised in that the housings (46) of the hook members (44) receive the elongate members (58) with the said accessible faces (66) of the laths (62) facing upwardly, and in which the system further includes bent sheet steel fixing bridges (70) cut in such a way that they have a wing (72) which is held on the said accessible face (66), the wing (72) having at least one through hole (74) for the passage of the said fixing members (76), a mask (77) located in a plane perpendicular to that of the wing (72) and passing through the slot formed between the edges of two adjoining panels (68), and a pair of flanges (78a, 78b) bent at a right angle with respect to the mask (77) on opposite sides thereof, the flanges (78a, 78b) being intended to maintain the two adjoining panels (68) with their faces facing inwardly of the casting cavity.

6. Shuttering system according to any one of the preceding claims, characterised in that it includes buttress elements (124) fixed to superimposed crossing parts of two elongate members (58) which project from the coin defined by two partitions of panels (68) between which an angle is formed, these buttress elements (124) comprising a C-shaped part (126) which is intended to embrace the projecting part of one of the elongate members (58) and shoulder tabs (130) intended to bear laterally against the projecting part of the other elongate member (58).

7. Method of assembly of a shuttering system for the casting of a wall or concrete partition, in which, in order to define a casting cavity, two opposing flat surfaces (Pj, P₂) are formed by means of adjoining panels (68, 69, 68a) supported by pillars (28, 80) on which, when these have been aligned, there are hooked to the faces (38) facing inwardly of the casting cavity, a plurality of elongate members (58, 58a) located at random levels, these elongate members (58, 58a) being able to receive driven-in fixing members (76, 76a) such as nails for fixing the surfaces (P, and P₂), characterised in that the hooking of the elongate members (58, 58a) to the pillars (28, 80) is effected by means of hook members (44), at least two superimposed elongate members (58, 58a) being placed in the said hook members (44) so that they can slide relative to each other longitudinally and the faces (66a, 67) of the elongate members (58, 58a) facing the casting cavity so as to define a common vertical plane, and in that the two surfaces (P,, P 2) are defined by means of elongate panels (68, 68a) of arbitrary width which are disposed vertically side by side against the said interior faces (66a, 67) of the elongate members (58, 58a) and which are fixed to the latter by means of the said fixing members (76, 76a).
